# EUROPÄISCHE PATENTSCHRIFT

(11) **EP 3 087 575 B1**
(45) Veröffentlichungstag und Bekanntmachung des Hinweises auf die Patenterteilung: **12.07.2017**
(21) Anmeldenummer: 14828454.0
(22) Anmeldetag: 18.12.2014
(51) Int. Cl.: H01F 7/121, H01F 7/13, H01F 7/16, F01L 13/00

(54) **ELEKTROMAGNETISCHE STELLVORRICHTUNG**
ELECTROMAGNETIC ACTUATING MECHANISM
DISPOSITIF DE RÉGLAGE ÉLECTROMAGNÉTIQUE

(30) Priorität: 23.12.2013 DE 102013114830
(43) Veröffentlichungstag der Anmeldung: 02.11.2016
(73) Patentinhaber: Eto Magnetic GmbH, 78333 Stockach (DE)
(72) Erfinder: RIGLING, Timo, 78345 Moos (DE)
(74) Vertreter: Behrmann, Niels
(86) Internationale Anmeldenummer: PCT/EP2014/078547
(87) Internationale Veröffentlichungsnummer: WO 2015/097068

(56) Entgegenhaltungen:
- DE-A1-102008 020 893
- DE-A1-102011 088 298
- DE-U1- 20 114 466
- DE-U1-202007 008 281

## Beschreibung

Die vorliegende Erfindung betrifft eine elektromagnetische Stellvorrichtung nach dem Oberbegriff des Hauptanspruchs. Ferner betrifft die vorliegende Erfindung ein Nockenwellen-Verstellsystem aufweisend eine solche elektromagnetische Stellvorrichtung in Verbindung mit einer Nockenwellen-Verstellvorrichtung eines Verbrennungsmotors als bevorzugte Verwendung der elektromagnetischen Stellvorrichtung.

Aus dem Stand der Technik sind gattungsgemäße elektromagnetische Stellvorrichtungen allgemein bekannt; so beschreibt etwa die DE 201 14 466 U1 der Anmelderin den strukturellen Aufbau einer solchen, zur Nockenwellenverstellung eingesetzten Stellvorrichtung. Dabei wird bei Bestromung einer stationären Spuleneinheit eine relativ zu dieser sowie zu einer stationären Kerneinheit bewegbare Ankereinheit angetrieben. Eine an der Ankereinheit ansitzende, langgestreckte und endseitig zum Eingreifen in eine Nockenwellen-Verstellnut der Verstellvorrichtung ausgebildete Stößeleinheit wird durch die Ankereinheit in eine Eingriffsstellung gebracht und bewirkt in dieser die gewünschte Nockenwellenverstellung. Die Verstellnut als Stellpartner der Stößelmittel sorgt dann auch für eine (zumindest abschnittsweise) axiale Rückstellung der Stößeleinheit, nämlich dadurch, dass ein erhöhter Nutengrund eine rückstellende Bewegung induziert.

In der praktischen Realisierung der beschriebenen gattungsbildenden Technologie kommt es neben zuverlässiger, betriebssicherer Großserientauglichkeit vor allem auf die Dynamik und die Stellkraft der Anker- bzw. der Stößelbewegung an. So ist es wichtig, dass die Stößel eines relativ kurzen (durch den Stellpartner vorgegebenen) Zeitfensters von der Ausgangsstellung in die Eingriffsstellung gebracht werden kann, was hohe Magnetkräfte (zum einen beim Überwinden permanentmagnetischer Haltekräfte der Ankereinheit am Kernbereich, zum anderen zum Erreichen einer hohen Ankerbeschleunigung) erfordert. Hinzu kommt der Umstand, dass bei der gattungsbildend herangezogenen Technologie die Abstoßungskraft (und damit die auf die Ankereinheit wirkende Beschleunigungskraft) die Rückstellkraft zum Zurückführen der Ankereinheit über den gesamten wirksamen Arbeitshub wirken muss; lange Hübe führen dann jedoch, insbesondere in Verbindung mit hohen beschleunigten Massen, zu einer hohen mechanischen Belastung der Bauteile, wiederum mit dem Erfordernis entsprechend robusterer Auslegung der Baugruppen. Das Ergebnis ist unerwünscht hoher (und kostenträchtiger) Aufwand bei den für die Großserie konzipierten Stellvorrichtungen. Schließlich sind ergänzend Alterungs- und Temperatureffekte, insbesondere bei den ankerseitig üblicherweise vorgesehenen Permanentmagnetmitteln, zu berücksichtigen, welche ergänzende Auslegungsreserven in der konkreten Realisierung erfordern.

Aus der DE 10 2012 101 619 A1 der Anmelderin ist eine elektromagnetische Stellvorrichtung bekannt, welche radial-seitlich an den Ankerstößel angreifende Rastmittel aufweist. Diese Rastmittel ermöglichen es, die Dynamik der Anker- und Stößelbewegung zu erhöhen, indem erst nach dem Überschreiten einer vorbestimmten Stellkraft die Rastmittel auslösen und so innerhalb verkürzter Stellzeit die Stellbewegung erfolgt. Allerdings besteht auch hier der oben diskutierte Nachteil, dass prinzipiell die Stellkraft über den gesamten wirksamen Stellhub der kombinierten Anker- und Stößeleinheit erzeugt werden muss, wie auch die Rückstellung entgegengesetzt des gesamten Hubes zu erfolgen hat. Entsprechend entstehen prinzipiell dieselben erhöhten (und aus den oben diskutierten Gründen nachteiligen) Dimensionierungserfordernisse wie beim generischen, gattungsbildenden Stand der Technik.

Aufgabe der vorliegenden Erfindung ist es daher, bei verbessertem (insbesondere beschleunigtem und vergleichmäßigtem) Stellverhalten der Stößelmittel die Erfordernisse an Magnetkraft und Magnethub der Ankereinheit zu verringern, damit potenziell die Baugröße einer gattungsgemäßen elektromotorischen Stellvorrichtung (sowohl in radialer, als auch potenziell in axialer Richtung) zu verringern und so eine Vorrichtung zu schaffen, welche günstige Dynamikeigenschaften mit einem vergleichsweise langen wirksamen Arbeitshub der Stößelmittel kombiniert.

Die Aufgabe wird durch die elektromagnetische Stellvorrichtung mit den Merkmalen des Hauptanspruchs gelöst. Vorteilhafte Weiterbildungen der Erfindung sind in den Unteransprüchen beschrieben. Zusätzlicher Schutz im Rahmen der Erfindung wird durch die Verwendung der erfindungsgemäßen elektromagnetischen Stellvorrichtung im Rahmen eines Nockenwellen-Verstellsystems beansprucht, wobei eine Nockenwellen-Verstelleinheit eines Verbrennungsmotors eine Verstellnut als Stellpartner zum Eingreifen durch die erfindungsgemäßen Stößelmittel anbietet.

In erfindungsgemäß vorteilhafter Weise ist, im Gegensatz zum Stand der Technik, die Ankereinheit relativ zu den Stößelmitteln bewegbar vorgesehen, so dass die Ankereinheit zwar (bevorzugt entlang ihres Ankerhubs) die Stößelmittel antreiben und mitnehmen kann, die relativ zur Ankereinheit bewegbaren Stößelmittel zusätzlich jedoch einen Stößelhub, bewirkt durch die erfindungsgemäßen Federmittel, ausführen können, welcher erfindungsgemäß größer als der Ankerhub selbst ist. Erfindungsgemäß wirkt die axial gekoppelte Anordnung aus Ankereinheit und Stößelmitteln zusammen mit mantelseitig an die Stößelmittel angreifenden Krafteintragsmitteln in Form des erfindungsgemäßen Druckkörpers, welcher sowohl mit dem Rampen- bzw. Konusabschnitt an den Stößelmitteln, als auch mit den Stößelabschnitten größeren bzw. kleineren Durchmessers jeweils benachbartem Rampen- bzw. Konusabschnitt zusammenwirken kann. Konkret ist diese Anordnung so ausgelegt und dimensioniert, dass die Ankereinheit durch ihre Ankerbewegung beim Durchführen des Ankerhubs die Stößelmittel entlang der Bewegungsrichtung mitnimmt, wobei, gegen die Krafteinwirkung des (mindestens einen, bevorzugt in Mehrzahl radial verteilt vorgesehenen) Druckkörpers, die Stößelmittel soweit vorgeschoben werden, bis der Konus bzw. die Rampe (bezogen auf den/die Druckkörper) überwunden ist. Der weitere Vorschub geschieht dann durch Expansion der erfindungsgemäßen Federmittel (wobei diese bereits auch schon die Ankerbewegung um den Ankerhub unterstützt haben). Im Ergebnis führt damit die kombinierte Stellwirkung sowohl der Ankermittel, als auch der Federmittel, auf die Stößelmittel zu einem wirksamen Stößelhub, welcher größer ist als der eigentliche Ankerhub; in praktischen Ausgestaltungen der Erfindung mindestens um den Faktor 1,5, weiter bevorzugt mindestens um den Faktor 2,5.

Vorteilhafte Konsequenz ist, dass die erfindungsgemäße Stellvorrichtung auf einen wesentlich geringeren Ankerhub dimensioniert werden kann (mit entsprechenden Vorteilen der Mechanik und des Bauvolumens), relativ zu einem erreichbaren Stellhub.

Der erfindungsgemäße Rampen- bzw. Konusabschnitt wirkt sich gleichermaßen vorteilhaft bei der Rückstellung der Stellvorrichtung bzw. der Stößelmittel in die Ausgangsstellung aus. So ist es nämlich erfindungsgemäß ausreichend, wenn die Stößelmittel aus der Eingriffsstellung (etwa durch den in der bevorzugten Verwendungsform "Nockenwellenverstellung" vorgesehenen Eingriff in die Verstellnut) lediglich so weit entgegen der Bewegungsrichtung zurückgestellt werden, bis - axial - der/die Druckkörper den Rampen- bzw. Konusabschnitt erreicht/en. Zu diesem Zeitpunkt würde dann nämlich die mantelseitige Krafteinwirkung auf den Rampen- bzw. Konusabschnitt zu einer weiteren Rückstellung bzw. Kraftbeaufschlagung der Stößelmittel in Richtung auf die Ausgangsstellung führen, ohne dass dieser (gegenüber dem Stellpartner zusätzlich) Rückstellhub weiteren Kontakt mit dem Stellpartner erfordert oder auf sonstige Weise extern angetrieben werden muss. Wiederum ist vorteilhafte Wirkung auch für die Rückstellbewegung, dass die Ankereinheit selbst einen Ankerhub kleiner als der Stößelhub aufweisen muss.

Während es im Rahmen bevorzugter Weiterbildungen der Erfindung bevorzugt ist, den Druckkörper als Kugel bzw. kugelförmigen Abschnitt eines abweichend gestalteten Druckkörpers auszugestalten, sind auch andere Varianten denkbar; weiterbildend vorteilhaft ist es gleichwohl, den Druckkörper, weiter bevorzugt vorgespannt durch die Vorspannkraft einer bevorzugt radial zur Bewegungsrichtung ausgerichteten Druckfeder, in Mehrzahl und um einen Umfang der Stößelmittel verteilt herum anzuordnen, so dass insoweit eine zuverlässige Beeinflussung der Stößelbewegung durch diese/n Druckkörper erfolgen kann.

Sofern ein Federkraftvektor einer den Druckkörper vorspannenden (Druck-)Feder eine Radialkomponente besitzt, ist eine konkrete Anordnung der Feder beliebig und kann sich nach den Gegebenheiten im umgebenden Gehäuse richten; dies gilt auch für die konkrete Ausgestaltung einer Feder.

Im Rahmen konkreter und bevorzugter Ausgestaltungen der Erfindung ist die Geometrie des Rampen bzw. Konusabschnittes wichtig; in der praktischen Realisierung hat es sich als bevorzugt herausgestellt, eine Erstreckung des Rampen- bzw. Konusabschnittes vorzusehen, welcher größer als eine (maximale) axiale Erstreckung des Druckkörpers, also etwa ein Kugeldurchmesser, ist. Auch ist es weiterbildungsgemäß vorteilhaft, die axiale Erstreckung des Rampen- bzw. Konusabschnittes so in Beziehung zum Ankerhub zu setzen, dass durch die Ankerbewegung entlang des Ankerhubs ein Großteil des axialen Wegs des Druckkörpers entlang des Rampen- bzw. Konusabschnittes überwunden werden kann, wobei zu diesem Zweck bevorzugt der Rampen- bzw. Konusabschnitt in etwa dem Ankerhub entspricht, erfindungsgemäß weiterbildend 50% bis 150%, bevorzugt 80% bis 120%, des Ankerhubs.

Gleichermaßen nützlich ist es im Rahmen von Weiterbildungen der Erfindung, einen Steigungswinkel des Rampen- bzw. Konusabschnitts (etwa gemessen im Längsschnitt relativ zur Bewegungs-Längsachse) im Bereich zwischen 20° und 60°, bevorzugt zwischen 30° und 50°, vorzusehen.

In konstruktiv besonders günstiger Weise ist es weiterbildungsgemäß vorgesehen, die Federmittel, weiter bevorzugt realisiert als Druck- und/oder Spiralfeder, in einem (hohlzylindrischen) Innenbereich der radialsymmetrisch ausgebildeten Stößelmittel vorzusehen; zu diesem Zweck können die Stößelmittel etwa einen hohlzylindrischen Innenraum und/oder einen inneren Ringabsatz aufweisen. Anderenends würden sich dann die Federmittel etwa an einem Abschnitt eines die Stößelmittel führenden Gehäuses abstützen können, so dass erfindungsgemäß vorteilhaft die Federmittel ihren Beitrag zur Beschleunigung der Stößeleinheit leisten können, wobei weiterbildungsgemäß die Ankereinheit nach wie vor und in ansonsten bekannter Weise Permanentmagnetmittel aufweisen kann, alternativ aber auch auf andere Weise relativ zu der stationären Kerneinheit elektromagnetisch betätigbar ist.

Besonders bevorzugt ist es im Rahmen von Weiterbildungen der Erfindung zudem, die Ankereinheit (bzw. den im Rahmen der Stellvorrichtung bewirkten elektromagnetischen Antrieb der Ankereinheit) monostabil auszugestalten, d.h. lediglich eine Anker-Ausgangsstellung als einzige stabile Endstellung vorzusehen, wobei dann bei Bestromung der Spulenmittel zwar die Ankereinheit um den Anker bewegt wird, nach Beendigung der Bestromung jedoch die Ankereinheit in die Anker-Ausgangsstellung zurückfällt. Vorteilhaft im Zusammenwirken mit den Stößelmitteln ist diese Konfiguration dadurch, dass die Ankereinheit nach dem initialen Antreiben der Stößelmittel keinen Beitrag zum weiteren Vorschub der Stößelmittel leistet (dies wird vielmehr durch die Federmittel übernommen) während dann beim Zurückführen, insbesondere auch durch das Zusammenwirken zwischen Druckkörper und Rampen- bzw. Konusabschnitt, kein zusätzliches Zurückführen bzw. Mitnehmen der Ankereinheit in die Ausgangsstellung notwendig ist.

Im Ergebnis ist durch die vorliegende Erfindung eine Vorrichtung geschaffen, welche eine wirksame Hublänge existierender, gattungsgemäßer Stellvorrichtungen deutlich verlängert, ohne gleichermaßen größere bzw. voluminösere Magnetanordnungen zu erfordern. Entsprechend ergeben sich insbesondere für den bevorzugten Anwendungskontext "Nockenwellenverstellung" signifikante Vorteile, nicht zuletzt im Herstellungsaufwand und in der Ersparnis benötigten Einbauraums. Die vorliegende Erfindung ist jedoch nicht auf diesen Anwendungskontext beschränkt, sondern eignet sich vielmehr auch für beliebige andere Stellanwendungen, bei welchen mit begrenzten elektromagnetischen Mitteln lange Stellhübe realisiert werden sollen.

Weitere Vorteile, Merkmale und Einzelheiten der vorliegenden Erfindung ergeben sich aus der nachfolgenden Beschreibung bevorzugter Ausführungsbeispiele sowie anhand der einzigen Figur; diese zeigt in:
- Fig. 1: eine schematische Längsschnittdarstellung der elektromagnetischen Stellvorrichtung gemäß einer ersten bevorzugten Ausführungsform der Erfindung, symbolisch geteilt entlang der vertikalen Symmetrie- und Bewegungsachse in eine zurückgezogene Ausgangsstellung (rechts) und einen Eingriffszustand (links) relativ zu einer Nockenwellen-Schaltkulisse als Eingriffspartner.

In der Längsnutdarstellung der Fig. 1 zeigt das Bezugszeichen 10 symbolisch eine Ankereinheit mit einem langgestreckten Ankerstößel 12 sowie einem relativ dazu verbreiterten Ankerkörper 14. Durch (in der Fig. nicht gezeigte) bestrombare Spulenmittel ist in ansonsten bekannter Weise die Ankereinheit 10 relativ zu einer stationären Kerneinheit (nicht gezeigt) bewegbar, zwischen einer Anker-Ausgangsstellung (Fig. 1, rechts) und einer Anker-Vorschubstellung (Fig. 1, linke Hälfte). In einer praktischen Realisierung liegt ein typischer Ankerhub im Bereich zwischen 1 und 1,5 mm bei einem effektiven Hub der Stößelmittel von ca. 4 mm.

Wie die Fig. 1 schematisch weiter verdeutlicht, greift der Ankerstößelabschnitt 12 innen auf eine Stößeleinheit (Stößelmittel) 16, welche in einem umgebenden Stößelgehäuse 18 geführt ist. Wie die Längsschnittdarstellung der Fig. 1 erkennen lässt, ist in Richtung auf die Ankereinheit 10 die Stößeleinheit 16 bodenseitig zum Aufnehmen des Ankerstößelabschnitts 12 geöffnet; dieser ist so dimensioniert, dass er in der Anker-Ausgangsstellung (Fig.1, rechte Hälfte) einen - kleinen - Abstand vom Stößel einhält und erst bei Vorschub den Stößel 16 dann entlang der Bewegungsrichtung (in der Figurenebene der Fig. 1 abwärts) mitnimmt.

Zusätzlich an einen Boden bzw. einen Ringabsatz 20 der Stößeleinheit 16 angreifend ist eine Spiralfeder 22 gezeigt, welche sich anderenends von einem Ringboden 24 des Stößelgehäuses 18 abstützt. In der rechten Hälfte der Fig. 1, insoweit entsprechend der Ausgangsstellung der Stößelmittel 16, ist entsprechend die Spiralfeder 22 komprimiert und übt eine maximale Vorspannung auf die Stößeleinheit 16 in abwärts gerichteter Bewegungsrichtung aus.

Die Stößeleinheit 16 weist, in Richtung auf die Ankereinheit 10, einen Stößelabschnitt 26 größeren Außendurchmesser auf; über einen Konusabschnitt 28 verjüngt sich dieser (größere) Außendurchmesser in einem eingriffsseitigen vorderen Stößelabschnitt 30 verminderten Außendurchmesser. Wie die Längsschnittansicht erkennen lässt, erstreckt sich der Konusabschnitt 28 über eine axiale Länge von ca. 1,2 mm bei einem Winkel bezogen auf die vertikale Bewegungsachse von ca. 25°. Insoweit entspricht die axiale Erstreckung (axiale Länge) des Konusabschnitts 28 dem Ankerhub, zuzüglich des (spielbehafteten) Abstands zwischen einem Eingriffsende 34 der Stößeleinheit und dem Stellpartner im Nicht-Eingriffszustand.

Wie die Fig. 1 zusätzlich erkennen lässt, greifen Druckkörper 32 in Form von um den Umfang der Stößeleinheit 16 herum verteilt angeordneter Kugeln auf die Mantelfläche der Stößeleinheit; diese Kugeln 32 sind durch eigene, sich horizontal (und damit radial zu der Bewegungs-Längsachse) erstreckende Druckfedern 33 vorgespannt.

Eingriffsseitig, d.h. der Ankereinheit 10 entgegensetzt, bildet die Stößeleinheit 16 den Eingriffsabschnitt (Eingriffsende) 34 aus, welcher bemessen ist, mit einer Schaltnut 36 einer exemplarisch als Stellpartner gezeigten Schaltkulisse 38 eines Nockenwellen-Verstellsystems zusammenzuwirken; der Doppelpfeil 40 verdeutlicht die Nutentiefe im gezeigten Beispiel von ca. 3,7 mm, welche durch den Stößelhub (hier ca. 4 mm) abgedeckt wird.

Der Betrieb der in Fig. 1 gezeigten Vorrichtung ist wie folgt:
Aus der Ausgangslage der Ankereinheit (rechte Hälfte der Fig. 1) erfolgt durch Bestromung der (nicht gezeigten) Spulenmittel zunächst eine Bewegung der Ankereinheit (bestehend aus dem Ankerkörper 14 und dem direkt und fest ansitzenden, alternativ (permanent-)magnetisch haftend ansitzenden Ankerstößel 12) entlang der Bewegungsrichtung, also in Fig. 1 abwärts; der Ankerhub liegt im Bereich zwischen ca. 1 und 1,5 mm. Bei Erreichen des Widerlagers 20 der Stößeleinheit 16 wird diese entlang der Bewegungsrichtung mitgenommen; gleichzeitig schiebt sich der Konusabschnitt 28 in Richtung abwärts entlang der horizontal feststehenden kugelförmigen Druckkörper 32, bis diese auf dem (oberen) zylindrischen Mantelabschnitt 26 der Stößeleinheit liegen. Während die sich entspannende Druckfeder 22 bereits die Ankerbewegung unterstützt hat und insoweit eine zusätzliche, abwärtsgerichtete Stellkraft auf die Stößeleinheit 16 ausgeübt hat, übernimmt die Druckfeder 22 vollständig den weiteren, abwärtsgerichteten Vorschub der Stößeleinheit 16, sobald die Ankereinheit ihren Anschlagszustand am Gehäuse 18 erreicht (Fig. 1, linker Bereich für den Ankeranschlag); während die Feder 22 die Stößeleinheit weiter abwärts führt, trennt sich der Ankerstößelabschnitt 12 von der Stößeleinheit 10.

Der linke Bereich der Fig. 1 zeigt den vollständig ausgeschobenen Zustand des Ankerstößels 16 aus dem Gehäuse 18. Die Stößeleinheit 16 hat einen Gesamthub von ca. 4 mm vollführt und greift in diesem Zustand in die Nut 36 des Stellpartners 38 ein. Bei Rotation der Baugruppe 38 erfolgt in ansonsten bekannter Weise die Nockenwellenverstellung.

Die Stellnut 36 bewirkt auch die Rückstellung des Stößels 16 entlang eines ersten Rückstell-Hubabschnitts; konkret führt eine sich verringernde Nuttiefe (bei Rotation der Kulisse 38) dazu, dass die Stößeleinheit 16 in der Rückstellrichtung (d.h. in der Figurenebene der Fig. 1 aufwärts) geschoben wird. Die gezeigte Vorrichtung ist dabei so dimensioniert, dass diese Rückstellung entlang des ersten Rückstellhubs soweit axial erfolgt, bis die auf die zylindrische Mantelfläche 26 greifenden Kugeln 32 den Anfang des Konusabschnittes 28 (wirkend als Rampe) erreichen. Zu diesem Zeitpunkt führt dann die radiale Kraftbeaufschlagung der Kugeln 32 als Druckkörper dazu, dass entlang der Konusfläche die Rückstellbewegung in Richtung auf die Ausgangsstellung fortgeführt wird, wobei der Konus insoweit einen sich an den ersten Rückstellhub der Nut anschließenden zweiten Rückstellhub, bis in die in der Fig. 1 rechts gezeigte Ausgangsposition, bestimmt. Da die Ankereinheit 10 in der vorbeschriebenen Weise monostabil ausgeführt ist, muss die Stößeleinheit 16 bei diesem Rückstellvorgang nicht noch zusätzlich die Ankereinheit 10 mit zurückstellen (etwa durch Mitnahme des Abschnitts 12), vielmehr erfolgte unmittelbar nach dem Bestromungsende bereits beim Herausführen des Stößels 16 ein Zurückfallen der Ankereinheit 10 in ihre monostabile Endposition (Fig. 1, rechts). Alternativ kann auch eine bistabile Ausgestaltung, etwa mittels eines permanentmagnetisch realisierten Ankerkörpers 14, sinnvoll sein, insbesondere auch im Hinblick auf eine damit realisierbare (magnetfelddetektierte) Positions-, Bewegungs- und/oder Rückstellerfassung.

## Patentansprüche

1. Elektromagnetische Stellvorrichtung mit
einer durch Bestromung stationärer Spulenmittel entlang einer axialen Bewegungsrichtung um einen Ankerhub antreibbaren Ankereinheit (10),
der Ankereinheit zugeordneten, endseitig zum Zusammenwirken mit einem externen Stellpartner ausgebildeten und um einen Stößelhub aus einer Ausgangsstellung in eine Eingriffsstellung entlang der Bewegungsrichtung bewegbaren Stößelmitteln (16)
und die Stößelmittel in der Bewegungsrichtung vorspannenden Federmitteln (22),
**dadurch gekennzeichnet,**
**dass** die relativ zur Ankereinheit bewegbar geführten Stößelmittel mantelseitig einen Rampen- und/oder Konusabschnitt (28) zwischen einem ankerseitigen Stößelabschnitt größeren Durchmessers (26) und einem Stößelabschnitt (30) mit kleinerem Durchmesser aufweisen,
ein unter Vorspannung in einem die Stößelmittel führenden Gehäuseabschnitt (18) enthaltender Druckkörper (32) mantelseitig mit dem Rampen- bzw. Konusabschnitt zusammenwirkt
und der Rampen- bzw. Konusabschnitt so an den Stößelmitteln vorgesehen ist, dass der Druckkörper bei unbestromter Spuleneinheit und/oder bei nicht angetriebener Ankereinheit durch mantelseitige Krafteinwirkung auf den Rampen- bzw. Konusabschnitt die Stößelmittel gegen die Vorspannung der Federmittel in Richtung auf die Ausgangsstellung, insbesondere in die Ausgangsstellung, zurückführt,
wobei der Ankerhub kleiner als der Stößelhub ist.

2. Vorrichtung nach Anspruch 1,
**dadurch gekennzeichnet,**
**dass** der Druckkörper als Kugel (32) oder einen Kugelabschnitt aufweisender Körper ausgebildet ist und bevorzugt in Form einer Mehrzahl von um einen Umfang der Stößelmittel verteilt angeordneten Druckkörpern vorgesehen ist.

3. Vorrichtung nach Anspruch 1 oder 2,
**dadurch gekennzeichnet,**
**dass** der Rampen- bzw. Konusabschnitt (28) eine Erstreckung entlang der axialen Bewegungsrichtung aufweist, die größer als ein Durchmesser oder eine axiale Erstreckung des Druckkörpers ist und/oder zwischen 50% und 150%, bevorzugt zwischen 80% und 120%, des Ankerhubs beträgt.

4. Vorrichtung nach einem der Ansprüche 1 bis 3,
**dadurch gekennzeichnet,**
**dass** der Rampen- bzw. Konusabschnitt (28) längsschnittlich um einen Winkel (α) zwischen 20° und 60°, bevorzugt zwischen 30° und 40°, zur Längsachse der Bewegungsrichtung geneigt ist.

5. Vorrichtung nach einem der Ansprüche 1 bis 4,
**dadurch gekennzeichnet,**
**dass** der Stößelhub mindestens das 1,5-fache, bevorzugt mindestens das 2,5-fache, des Ankerhubs beträgt.

6. Vorrichtung nach einem der Ansprüche 1 bis 5,
**dadurch gekennzeichnet,**
**dass** die radialsymmetrisch um die Bewegungslängsachse der Bewegungsrichtung realisierten Stößelmittel (16) eine innennliegende Aufweitung zur Aufnahme der als Spiralfeder ausgebildeten Federmittel und/oder einen einen Anschlag (20) für die Federmittel anbietenden inneren Absatz, insbesondere Ringabsatz, aufweisen.

7. Vorrichtung nach Anspruch 6,
**dadurch gekennzeichnet,**
**dass** die als Druck- und/oder Spiralfeder (22) ausgebildeten Federmittel sich einends an den Stößelmitteln (16), anderenends an einem Abschnitt (24) des die Stößelmittel führenden Gehäuses (18) abstützen.

8. Vorrichtung nach einem der Ansprüche 1 bis 7,
**dadurch gekennzeichnet,**
**dass** die Ankereinheit monostabil so ausgebildet ist, dass nach einer Beendigung der Bestromung die Ankereinheit in eine Anker-Ausgangsstellung zurückfällt.

9. Vorrichtung nach Anspruch 8,
**dadurch gekennzeichnet,**
**dass** die Ankereinheit so dimensioniert und eingerichtet ist, dass in der Anker-Ausgangsstellung kein mechanischer Kontakt mit den Stößelmitteln besteht.

10. Vorrichtung nach einem der Ansprüche 1 bis 9,
**dadurch gekennzeichnet,**
**dass** die Stößelmittel zum Zusammenwirken mit einer Stellnut (36) als Stellpartner so ausgebildet sind, dass eine Positions- und/oder Tiefenveränderung der Stellnut ein Bewegen der Stößelmittel in einer der Bewegungsrichtung entgegengesetzten Rückstellrichtung bewirken kann.

11. Vorrichtung nach einem der Ansprüche 1 bis 10,
**dadurch gekennzeichnet,**
**dass** die Ankereinheit Permanentmagnetmittel aufweist, welche zum Zusammenwirken mit Mitteln zur Positions-, Bewegungs- und/oder Rückstellerfassung der Ankereinheit ausgebildet sind.

12. Nockenwellen-Verstellsystem aufweisend die elektromagnetische Stellvorrichtung nach einem der Ansprüche 1 bis 11 sowie eine Verstellnut (36) als Stellpartner zum Eingreifen durch die Stößelmittel anbietende Nockenwellen-Verstelleinheit (38) eines Verbrennungsmotors,
wobei die Stellnut und die Stößelmittel so ausgebildet und axial zueinander ausgerichtet sind, dass die Stellnut einen ersten Rückstellhub auf die Stößelmittel entgegen der Bewegungsrichtung ausüben kann und der erste Rückstellhub den Druckkörper an den Rampen- bzw. Konusabschnitt zum Bewirken eines axial gleichgerichteten, bevorzugt anschließenden zweiten Rückstellhubs durch die mantelseitige Krafteinwirkung bewegen kann.

## Claims

1. Electromagnetic actuating device comprising
an armature unit (10) which is able to be driven by supplying current to stationary coil means by an armature stroke in an axial direction of movement,
plunger means (16) which are assigned to the armature unit, which are configured on the end side for cooperating with an external actuating partner and which are movable by a plunger stroke from an initial position into an engagement position in the direction of movement
and spring means (22) which pretension the plunger means in the direction of movement,
**characterised in that** the plunger means, which are movably guided relative to the armature unit, on the shell side comprise a ramp section and/or cone-shaped section (28) between a plunger portion of larger diameter (26) on the armature side and a plunger portion (30) with a smaller diameter,
a pressure body (32), which is contained under pretensioning in a housing portion (18) guiding the plunger means, cooperates on the shell side with the ramp section and/or cone-shaped section
and the ramp section and/or cone-shaped section is provided on the plunger means such that the pressure body, when the coil unit is not supplied with current and/or when the armature unit is not driven, by the action of force on the shell side on the ramp section and/or cone-shaped section, returns the plunger means counter to the pretensioning of the spring means in the direction of the initial position, in particular into the initial position,
wherein the armature stroke is smaller than the plunger stroke.

2. Device according to Claim 1, **characterised in that** the pressure body is configured as a ball (32) or a body comprising a spherical segment and is preferably provided in the form of a plurality of pressure bodies arranged so as to be distributed around a periphery of the plunger means.

3. Device according to Claim 1 or 2, **characterised in that** the ramp section and/or cone-shaped section (28) has an extent in the axial direction of movement which is greater than a diameter or an axial extent of the pressure body and/or is between 50% and 150%, preferably between 80% and 120%, of the armature stroke.

4. Device according to one of Claims 1 to 3, **characterised in that** the ramp section and/or cone-shaped section (28) is inclined along the longitudinal section by an angle (α) of between 20° and 60°, preferably of between 30° and 40°, relative to the longitudinal axis of the direction of movement.

5. Device according to one of Claims 1 to 4, **characterised in that** the plunger stroke is at least 1.5 times, preferably at least 2.5 times, the armature stroke.

6. Device according to one of Claims 1 to 5, **characterised in that** the plunger means (16), which are implemented radially symmetrically about the longitudinal axis of movement in the direction of movement, comprise an internal widening for receiving the spring means configured as a spiral spring and/or an internal shoulder providing a stop (20) for the spring means, in particular an annular shoulder.

7. Device according to Claim 6, **characterised in that** the spring means which are configured as a compression spring and/or spiral spring (22) are supported at one end on the plunger means (16) and at the other end on a portion (24) of the housing (18) guiding the plunger means.

8. Device according to one of Claims 1 to 7, **characterised in that** the armature unit is configured to be monostable such that after germinating the supply of current the armature unit drops back into an armature initial position.

9. Device according to Claim 8, **characterised in that** the armature unit is dimensioned and designed such that in the armature initial position no mechanical contact exists with the plunger means.

10. Device according to one of Claims 1 to 9, **characterised in that** the plunger means are configured for cooperating with an actuating groove (36) as an actuating partner, such that a change in the position and/or depth of the actuating groove may effect a movement of the plunger means in a restoring direction opposing the direction of movement,

11. Device according to one of Claims 1 to 10, **characterised in that** the armature unit comprises permanent magnet means which are configured for cooperating with means for detecting the position, movement and/or restoring of the armature unit.

12. Cam shaft adjusting system comprising the electromagnetic actuating device according to one of Claims 1 to 11, and an actuating groove (36) as an actuating partner for engagement by the cam shaft adjusting unit (38) of an internal combustion engine, said cam shaft adjusting unit providing plunger means,
wherein the actuating groove and the plunger means are configured and axially aligned relative to one another such that the actuating groove may perform a first restoring stroke onto the plunger means counter to the direction of movement and the first restoring stroke may move the pressure body onto the ramp section and/or cone-shaped section in order to bring about an axially aligned, preferably a subsequent, second restoring stroke by the action of force on the shell side.

## Revendications

1. Ensemble électromagnétique de réglage présentant
une unité d'induit (10) apte à être entraînée sur une course d'induit dans une direction axiale de déplacement par apport de courant à un moyen à bobine stationnaire,
des moyens (16) à poussoir associés à l'unité d'induit, dont l'extrémité est configurée pour coopérer avec un partenaire externe de réglage et aptes à être déplacés sur une course de poussoir depuis une position initiale jusque dans une position d'engagement dans la direction de déplacement et
des moyens (22) à ressort qui pré-contraignent les moyens à poussoir dans la direction de déplacement, **caractérisé en ce que**
les moyens à poussoir guidés à déplacement par rapport à l'unité d'induit présentent sur leur enveloppe une section (28) en pente et/ou en cône située entre une section du poussoir située côté induit et de plus grand diamètre (26) et une section (30) de poussoir de plus petit diamètre,
**en ce qu'**un corps de poussée (32) contenu sous précontrainte dans une section de boîtier (18) qui guide les moyens à poussoir coopère par son enveloppe avec la section en pente ou en cône,
**en ce que** la section en pente ou en cône est prévue sur les moyens à poussoir de telle sorte que lorsque l'unité de bobine n'est pas alimentée en courant et/ou lorsque l'unité d'induit n'est pas entraînée, le corps de poussée renvoie par action d'une force sur le côté enveloppe de la section en pente ou en cône les moyens à poussoir en direction de la position de départ et en particulier jusque dans la position de départ, en opposition à la précontrainte des moyens à ressort et
**en ce que** la course de l'induit est plus petite que la course du poussoir.

2. Ensemble selon la revendication 1, **caractérisé en ce que** le corps de poussée est réalisé sous forme de sphère (32) ou sous forme de corps présentant une section de sphère et est de préférence prévu sous la forme de plusieurs corps de poussée répartis à une périphérie des moyens à poussoir.

3. Ensemble selon les revendications 1 ou 2, **caractérisé en ce que** la section (28) en pente ou en cône présente une extension le long de la direction de déplacement axial plus grande que le diamètre ou l'extension axiale du corps de poussée et/ou représente entre 50 % et 150 % et de préférence entre 80 % et 120 % de la course de l'induit.

4. Ensemble selon l'une des revendications 1 à 3, **caractérisé en ce que** la section (28) en pente ou en cône est inclinée sur un angle (α) en coupe longitudinale compris entre 20° et 60° et de préférence entre 30° et 40° par rapport à l'axe longitudinal de la direction de déplacement.

5. Ensemble selon l'une des revendications 1 à 4, **caractérisé en ce que** la course du poussoir représente au moins 1, 5 fois et de préférence au moins 2,5 fois la course de l'induit.

6. Ensemble selon l'une des revendications 1 à 5, **caractérisé en ce que** les moyens (16) à poussoir réalisés à symétrie radiale autour de l'axe longitudinal de déplacement de la direction de déplacement présentent un évasement intérieur qui reprend les moyens à ressort configurés sous la forme d'un ressort en spirale et/ou un appendice intérieur, notamment un appendice annulaire, qui forme une butée (20) pour les moyens à ressort.

7. Ensemble selon la revendication 6, **caractérisé en ce que** les moyens à ressort réalisés sous forme de ressorts (22) de poussée et/ou en spirale s'appuient à une extrémité sur les moyens (16) à poussoir et à l'autre extrémité sur une section (24) du boîtier (18) qui guide les moyens à poussoir.

8. Ensemble selon l'une des revendications 1 à 7, **caractérisé en ce que** l'unité d'induit est monostable de telle sorte qu'après la fin de l'alimentation en courant, l'unité d'induit revient dans une position de départ de l'induit.

9. Ensemble selon la revendication 8, **caractérisé en ce que** l'unité d'induit est dimensionnée et conçue de telle sorte qu'il n'existe pas de contact mécanique avec les moyens à poussoir dans la position de départ de l'induit.

10. Ensemble selon l'une des revendications 1 à 9, **caractérisé en ce que** les moyens à poussoir sont configurés pour coopérer avec une rainure de réglage (36) servant de partenaire de réglage de telle sorte qu'une modification de position et/ou de profondeur de la rainure de réglage permet d'entraîner un déplacement des moyens à poussoir dans une direction de rappel opposée à la direction de déplacement.

11. Ensemble selon l'une des revendications 1 à 10, **caractérisé en ce que** l'unité d'ancrage présente des moyens à aimantation permanente qui sont configurés pour coopérer avec des moyens de détection de position, de déplacement et/ou de renvoi de l'unité d'ancrage.

12. Système d'ajustement d'arbre à came présentant l'ensemble électromagnétique de réglage selon l'une des revendications 1 à 11 ainsi qu'une rainure d'ajustement (36) qui sert de partenaire de réglage et destiné à engager une unité d'ajustement (38) d'arbre à came présentant les moyens à poussoir, d'un moteur à combustion interne,
la rainure de réglage et les moyens à poussoir étant configurés et alignées axialement l' un par rapport à l'autre de telle sorte que la rainure de réglage puisse parcourir une première course de rappel sur les moyens à poussoir, en opposition à la direction de déplacement, et que la première course de rappel permette de déplacer le corps de poussée sur la section en pente ou en cône, pour obtenir par action d'une force sur l'enveloppe une deuxième course de rappel, de même orientation dans la direction axiale et de préférence à la suite de la première.
